# EUROPÄISCHE PATENTSCHRIFT

(11) **EP 1 871 960 B1**
(45) Veröffentlichungstag und Bekanntmachung des Hinweises auf die Patenterteilung: **28.10.2009**
(21) Anmeldenummer: 06721215.9
(22) Anmeldetag: 20.04.2006
(51) Int. Cl.: E04F 19/06

(54) **Verfahren zum Beschichten eines Abdeckprofils und wenigstens eines Ausgleichsprofils für Fußbodenbeläge**
Method for coating a cover profile and at least one compensation profile used for floor covering
Procédé d'application d'un revêtement sur un profile de recouvrement et sur au moins un profile d'égalisation pour revêtements de sols

(30) Priorität: 20.04.2005 AT 6592005
(43) Veröffentlichungstag der Anmeldung: 02.01.2008
(73) Patentinhaber: Neuhofer, Martin, 4893 Zell am Moos (AT)
(72) Erfinder: Neuhofer, Martin, 4893 Zell am Moos (AT)
(74) Vertreter: Hübscher, Helmut
(86) Internationale Anmeldenummer: PCT/AT2006/000157
(87) Internationale Veröffentlichungsnummer: WO 2006/110934

(56) Entgegenhaltungen:
- EP-A- 0 862 976
- AT-A1- 500 734
- DE-T2- 69 518 852
- FR-A- 2 881 157
- US-A1- 2003 154 678

## Beschreibung

### Technisches Gebiet

Die Erfindung bezieht sich auf ein Verfahren zum Beschichten eines Abdeckprofils und wenigstens eines an einen Abdeckflansch des Abdeckprofils anschließbaren Ausgleichprofils einer Abdeckvorrichtung für Fußbodenbeläge mit einer Deckschicht, wobei das Abdeckprofil und das mit der Unterseite des Abdeckflansches des Abdeckprofils verbundene Ausgleichprofil ein Vorprofil bilden, auf dessen die die Sichtseiten des Abdeckprofils und des Ausgleichprofils bildenden Außenflächen die Deckschicht aufgeklebt wird, bevor das Abdeckprofil aus dem mit der Deckschicht beschichteten Vorprofil abgetrennt wird.

### Stand der Technik

Um unterschiedliche Bodenprofile aus einem Holzwerkstoff mit einer auf die Sichtseite aufgeklebten Deckschicht aus einem Vorprofil herstellen zu können, ist es bekannt (WO 96/12857 A1), von einem Vorprofil mit einem im wesentlichen rechteckigen Querschnitt und abgerundeten Kanten auf zwei einander gegenüberliegenden Seiten auszugehen, wobei die Deckschicht, nämlich ein Laminat mit eingebetteten Hartteilchen zur Erhöhung der Abriebfestigkeit, in einem Stück auf die Oberseite und über die abgerundeten Kanten hinweg auf die anschließenden Längsseiten des Vorprofils aufgeklebt wird. Aus diesem beschichteten Vorprofil können dann unterschiedlich profilierte Bodenprofile gefräst werden, um diese Bodenprofile als Übergangs- oder Ausgleichprofile im Spalt zwischen zwei gleich oder unerschiedlich hohen Bodenelementen oder als Abschlußprofil eines Fußbodenbelages einsetzen zu können. Nachteilig ist allerdings, daß sich aufgrund des Rechteckquerschnittes, der für das Fertigen unterschiedlicher Bodenprofile erforderlich wird, ein vergleichsweise großes Zerspanungsvolumen beim Fräsen der Bodenprofile und damit eine schlechte Werkstoffausnützung ergibt.

Zur Überbrückung einer Höhenstufe zwischen zwei Fußbodenelementen wurde bereits ein Abdeckprofil mit zwei von einem Fußbereich nach beiden Seiten abstehenden Abdeckflanschen vorgeschlagen (WO 03/040492 A1, US 2003/0154678 A1), von denen einer mit einem Ausgleichprofil zusammenwirkt, das sich am dünneren der die Höhenstufe bildenden Fußbodenelemente abstützt und zur Überbrückung des Höhenunterschiedes mittels einer Nut-Federverbindung an die Unterseite des einen Abdeckflansches anschließt. Nachteilig bei der Herstellung solcher Abdeck- und Ausgleichprofile ist der mit einer Einzelfertigung verbundene Aufwand, insbesondere wenn diese vorzugsweise durch ein Extrudieren oder Strangpressen hergestellten Profile nachträglich auf ihrer Sichtseite mit einer aufgeklebten Deckschicht beschichtet werden sollen. Werden das Abdeckprofil und die Ausgleichprofile aus einem gemeinsamen Vorprofil durch ein nachträgliches Abtrennen der auf der Unterseite der Abdeckflansche des Abdeckprofils vorgesehenen Ausgleichprofile hergestellt, so ist ein Wiederverbinden des Abdeckprofils mit einem der Ausgleichprofile über eine Nut-Federverbindung nicht möglich. Außerdem bringt die gemeinsame Beschichtung der die Sichtflächen des Abdeckprofils und der Ausgleichprofile bildenden Außenfläche des Vorprofils den Nachteil mit sich, daß die Längsränder der Sichtseiten des Abdeckprofils und der Ausgleichprofile nach dem Trennen nicht durch die Deckschicht ummantelt sein können.

### Darstellung der Erfindung

Der Erfindung liegt somit die Aufgabe zugrunde, ein Verfahren der eingangs geschilderten Art zum Beschichten eines Abdeckprofils und wenigstens eines an einen Abdeckflansch des Abdeckprofils anschließbaren Ausgleichprofils einer Abdeckvorrichtung für Fußbodenbeläge so auszugestalten, daß sowohl das Abdeckprofil als auch das Ausgleichprofil in einem Arbeitsgang mit einer aufgeklebten Deckschicht beschichtet werden können, und zwar bei einer Ummantelung der Längsränder der zu beschichtenden Sichtseiten.

Die Erfindung löst die gestellte Aufgabe dadurch, daß das Ausgleichprofil durch wenigstens einen Steg mit der Unterseite des Abdeckflansches des Abdeckprofils unter Freilassung eines Freiraumes zwischen den Längsrändern der Sichtseiten von Abdeckprofil und Ausgleichprofil verbunden ist, daß die die Sichtseiten des Abdeckprofils und des Ausgleichprofils bildenden Außenflächen des Vorprofils mit je einem über die Längsränder der Sichtseiten vorstehenden Streifen der Deckschicht beschichtet werden und daß nach einem Umbiegen der überstehenden Streifenbereiche der Deckschicht um die Längsränder der Sichtseiten der Steg zwischen dem Abdeckprofil und dem Ausgleichprofil durchtrennt wird.

Da das Ausgleichprofil innerhalb des Vorprofils mit der Unterseite eines der Abdeckflansche des Abdeckprofils durch wenigstens einen Steg verbunden wird, liegen die Längsränder der Sichtflächen des Abdeckflansches und des Ausgleichprofils einander unter Freilassung eines Freiraumes gegenüber. Die Sichtflächen des Abdeckprofils und des Ausgleichprofils können somit mit je einem Streifen der Deckschicht beschichtet werden, und zwar in der Art, daß über die Längsränder der Sichtflächen überstehende Streifenbereiche der Deckschicht zur Ummantelung der Längsränder um diese umgebogen werden. Durch ein anschließendes Durchtrennen des Steges kann dann das Vorprofil in ein auf der Sichtseite beschichtetes Abdeckprofil und in ein ebenfalls beschichtetes Ausgleichprofil geteilt werden.

Damit ausreichend breite Randbereiche der Deckschicht zum Ummanteln der Längsränder der Sichtseiten des Abdeckprofils und des Ausgleichprofils im Bereich der einander zugekehrten Längsränder zur Verfügung gestellt werden können, können die Sichtseiten des Abdeckprofils und des Ausgleichprofils mit einer gemeinsamen, einen Freiraum zwischen den Längsrändern der Sichtseiten überbrückenden Deckschicht beschichtet werden, bevor die Deckschicht im Bereich des Freiraumes durchtrennt und streifenweise um die Längsränder der Sichtseiten des Abdeckprofils und des Ausgleichsprofils gebogen werden.

Eine andere Möglichkeit besteht darin, daß die Deckschicht in gegebenenfalls einander im Bereich eines Freiraumes zwischen den Längsrändern der Sichtseiten des Abdeckprofils und des Ausgleichprofils überlappenden Streifen auf das Vorprofil aufgeklebt wird, bevor die in den Freiraum überstehenden Streifenbereiche um die Längsränder der Sichtseiten des Abdeckprofils und des Ausgleichprofils gebogen werden. Auch in diesem Fall kann der Überstand der Streifen der Deckschicht über die Längsränder der zu beschichtenden Sichtseiten für ein Umbiegen um die Längsränder ausreichend groß gewählt werden, und zwar unter einer vorteilhaften Werkstoffnutzung, weil keine Bearbeitungszugaben erforderlich werden.

### Kurze Beschreibung der Zeichnung

Anhand der Zeichnung wird das erfindungsgemäße Verfahren näher erläutert.
Es zeigen
- Fig. 1: ein nach dem erfindungsgemäßen Verfahren hergestelltes Abdeckprofil in einer stirnseitigen Ansicht,
- Fig. 2: ein Vorprofil zum Herstellen eines Abdeckprofils sowie zweier Aus- gleichprofile gemäß der Fig. 1 in einem Querschnitt und die
- Fig. 3: bis 5 die Herstellung des Abdeckprofils und der Ausgleichprofile anhand unterschiedlicher Verfahrensschritte.

### Weg zur Ausführung der Erfindung

Das Abdeckprofil 1 gemäß der Fig. 1 weist einen fußbereich 2 und zwei von diesem Fußbereich 2 seitlich abstehende Abdeckflansche 3 auf, die auf der Unterseite mit Rastausnehmungen 4 zur wahlweisen Aufnahme eines Ausgleichprofils 5 versehen sind. Die Ausgleichprofile 5, die im Gegensatz zur Darstellung in der Fig. 1 wahlweise und nur einzeln zum Einsatz kommen, bilden zu diesem Zweck Rostansätze 6, die beim Fügen des Abdeckprofil mit dem jeweiligen Ausgleichprofil 5 in die Rastausnehmungen 4 eingreifen. Durch das Vorsehen eines wahlweise mit einem von zwei Ausgleichprofilen 5 zusammenwirkenden Abdeckprofil 1 wird es möglich, je nach Bedarf Dehnungsfugen zwischen Fußbodenelementen zu überbrücken, einen Übergang zwischen unterschiedlich hohen Fußbodenelementen zu schaffen oder einen Fußbodenbelag randseitig abzuschließen. Während das Abdeckprofil 1 zur Abdekkung einer Dehnungsfuge nur für sich ohne ein Ausgleichprofil 5 mit seinem Fußbereich 2 in eine in der Dehnungsfuge vorgesehene Bodenschiene eingesetzt wird, um mit seinen abstehenden Abdeckflanschen 3 die Fußbodenelemente beidseits der Dehnungsfuge zu übergreifen, wird zum Ausgleich einer Höhenstufe - sei es im Stoßbereich unterschiedlich dicker Fußbodenelemente oder im Bereich eines Fußbodenrandes - das Abdeckprofil 1 im Bereich eines Abdeckflansches 3 mit einem entsprechenden Ausgleichprofil 5 gekuppelt. Bei Abdeckprofilen 1 mit einer Deckschicht 7, beispielsweise einer Dekorfolie, einem Laminat oder einem Furnier, auf der Sichtseite sind auch die Ausgleichprofile 5 sichtseitig mit einer solchen Deckschicht 7 zu versehen.

Zur einfachen Herstellung von entsprechend beschichteten Profilen wird gemäß der Fig. 2 von einem Vorprofil 8 ausgegangen, das sich aus dem Abdeckprofil 1 und den wahlweise einsetzbaren Ausgleichprofilen 5 zusammensetzt. Die Anordnung ist dabei so getroffen, daß die Sichtseiten a der herzustellenden Profile 1 und 5 an der Außenfläche des Vorprofils 8 zu liegen kommen. Zu diesem Zweck sind die Ausgleichprofile 5 im Raum wischen dem Fußbereich 2 und dem jeweiligen Abdeckflansch 3 des Abdeckprofils 1 angeordnet und mit der Unterseite der Abdeckflansche 4 durch wenigstens einen Steg 9 verbunden, so daß die einander zugekehrten Längsränder 10 der Sichtseiten a der Profile 1 und 5 mit einem gegenseitigen Abstand voneinander verlaufen.

Das Vorprofil 8 kann entsprechend der Fig. 3 mit einer Deckschicht 7 ummantelt werden, die auf die Sichtseiten des Abdeckprofils 1 und der Ausgleichprofile 5 aufgeklebt wird, und zwar unter einer Überbrückung des sich zwischen den einander zugekehrten Längsrändern 10 dieser Sichtflächen a ergebenden Freiraumes 11. Nach einem Durchtrennen der Deckschicht 7 im Bereich des Freiraumes 11 können die gegen den Freiraum 11 vorstehenden Streifenbereiche 12 der in einzelne Streifen 13 unterteilten Deckschicht 7 um die Längsränder 10 umgebogen und an dem jeweiligen Profilabschnitt angeklebt werden, wie dies in der Fig. 4 veranschaulicht ist. Anschließend werden die Stege 9 zwischen den Abdeckflanschen 3 des Abdeckprofils 1 und den Ausgleichprofilen 5 mit Hilfe von in der Fig. 5 strichpunktiert angedeuteten Sägen 14 durchtrennt, wobei die mit einer Deckschicht 7 beschichteten Profile 1 und 5 aus dem Vorprofil 8 erhalten werden.

Die Erfindung ist selbstverständlich nicht auf das dargestellte Ausführungsbeispiel beschränkt. Abgesehen davon, daß unterschiedliche Profilformen zu einem Vorprofil 8 vereinigt werden können, braucht auch die Deckschicht 7 nicht in einem Stück auf das Vorprofil 8 aufgeklebt zu werden. Es kann die Deckschicht 7 in den einzelnen Sichtseiten a entsprechenden Streifen aufgeklebt werden, wenn für einen entsprechenden Überstand über die Längsränder 10 der Sichtseiten a gesorgt wird, um die überstehenden Streifenbereiche um die Längsränder 10 biegen zu können. Hierfür ist unter Umständen eine Überlappung der Streifen der Deckschicht 7 im Bereich der benachbarten Längsränder 10 der Sichtflächen a erforderlich.

## Patentansprüche

1. Verfahren zum Beschichten eines Abdeckprofils (1) und wenigstens eines an einen Abdeckflansch (3) des Abdeckprofils (1) anschließbaren Ausgleichprofils (5) einer Abdeckvorrichtung für Fußbodenbeläge mit einer Deckschicht (7), wobei das Abdeckprofil (1) und das mit der Unterseite des Abdeckflansches (3) des Abdeckprofils (1) verbundene Ausgleichprofil (5) ein Vorprofil (8) bilden, auf dessen die die Sichtseiten des Abdeckprofils (1) und des Ausgleichprofils (5) bildenden Außenflächen die Deckschicht (7) aufgeklebt wird, bevor das Abdeckprofil (1) von dem mit der Deckschicht (7) beschichteten Vorprofil (8) abgetrennt wird, **dadurch gekennzeichnet, daß** das Ausgleichprofil (5) unter Freilassung eines Freiraumes (11) zwischen den Längsrändern (10) der Sichtseiten (a) von Abdeckprofil (1) und Ausgleichprofil (5) durch wenigstens einen Steg (9) mit der Unterseite des Abdeckflansches (3) des Abdeckprofils (1) verbunden ist, daß die die Sichtseiten (a) des Abdeckprofils (1) und des Ausgleichprofils (5) bildenden Außenflächen des Vorprofils (8) mit je einem über die Längsränder (10) der Sichtseiten (a) vorstehenden Streifen (13) der Deckschicht (7) beschichtet werden und daß nach einem Umbiegen der überstehenden Streifenbereiche (12) der Deckschicht (7) um die Längsränder (10) der Sichtseiten (a) der Steg (9) zwischen dem Abdeckprofil (1) und dem Ausgleichprofil (5) durchtrennt wird.

2. Verfahren nach Anspruch 1, **dadurch gekennzeichnet, daß** die Sichtseiten (a) des Abdeckprofils (1) und des Ausgleichprofils (5) mit einer gemeinsamen, den Freiraum (11) zwischen den Längsrändern (10) der Sichtseiten (a) überbrückenden Deckschicht (7) beschichtet werden, bevor die Deckschicht (7) im Bereich des Freiraumes (11) durchtrennt und streifenweise um die Längsränder (10) der Sichtseiten (a) des Abdeckprofils (1) und des Ausgleichsprofils (5) gebogen werden.

3. Verfahren nach Anspruch 1, **dadurch gekennzeichnet, daß** die Deckschicht (7) in gegebenenfalls einander im Bereich des Freiraumes (11) zwischen den Längsrändern (10) der Sichtseiten (a) des Abdeckprofils (1) und des Ausgleichprofils (5) überlappenden Streifen (13) auf das Vorprofil (8) aufgeklebt wird, bevor die in den Freiraum (11) überstehenden Streifenbereiche (12) um die Längsränder (10) der Sichtseiten (a) des Abdeckprofls (1) und des Ausgleichprofils (5) gebogen werden.

## Claims

1. Method for coating a cover profile (1) and at least one compensation profile (5), which can be connected to a cover flange (3) of the cover profile (1), of a cover device for floor coverings with a cover layer (7), wherein the cover profile (1) and the compensation profile (5) connected to the lower side of the cover flange (3) of the cover profile (1) form a preliminary profile (8) on whose outer surfaces forming the visible sides of the cover profile (1) and of the compensation profile (5) the cover layer (7) is adhered before the cover profile (1) is separated from the preliminary profile (8) coated with the cover layer (7), **characterised in that** the compensation profile (5), leaving a free space (11) between the longitudinal edges (10) of the visible sides (a) of the cover profile (1) and compensation profile (5), is connected by at least one web (9) to the lower side of the cover flange (3) of the cover profile (1), **in that** the outer surfaces of the preliminary profile (8) forming the visible sides (a) of the cover profile (1) and of the compensation profile (5) are coated in each case with a strip (13) of the cover layer (7) protruding over the longitudinal edges (10) of the visible sides (a), and **in that** after bending over the protruding strip regions (12) of the cover layer (7) around the longitudinal edges (10) of the visible sides (a), the web (9) is severed between the cover profile (1) and the compensation profile (5).

2. Method as claimed in Claim 1, **characterised in that** the visible sides (a) of the cover profile (1) and of the compensation profile (5) are coated with a common cover layer (7) bridging the free space (11) between the longitudinal edges (10) of the visible sides (a) before the cover layer (7) is severed in the region of the free space (11) and bent strip-wise around the longitudinal edges (10) of the visible sides (a) of the cover profile (1) and of the compensation profile (5).

3. Method as claimed in Claim 1, **characterised in that** the cover layer (7) is adhered onto the preliminary profile (8) in strips (13) overlapping each other if necessary in the region of the free space (11) between the longitudinal edges (10) of the visible sides (a) of the cover profile (1) and of the compensation profile (5), before the strip regions (12) protruding into the free space (11) are bent around the longitudinal edges (10) of the visible sides (a) of the cover profile (1) and of the compensation profile (5).

## Revendications

1. Procédé d'application d'un revêtement sur un profilé de recouvrement (1) et sur au moins un profilé d'égalisation (5), susceptible d'être raccordé à un rebord de recouvrement (3) du profilé de recouvrement (1), d'un dispositif de recouvrement pour des revêtement de sol munis d'une couche de couverture (7), le profilé de recouvrement (1) et le profilé d'égalisation (5), relié à la face inférieure du rebord de recouvrement (3) du profilé de recouvrement (1), formant un pré-profilé (8), sur lequel les surfaces extérieures formant les faces visibles du profilé de recouvrement (1) et du profilé d'égalisation (5), est collée la couche de couverture (7), avant que le profilé de recouvrement (1) soit séparé du pré-profilé (8) revêtu de la couche de couverture (7), **caractérisé en ce que** le profilé d'égalisation (5) est relié, par au moins une nervure (9), à la face intérieure du rebord de recouvrement (3) du profilé de recouvrement (1), en laissant subsister un espace libre (11) entre les bords longitudinaux (10) des faces visibles (a) du profilé de recouvrement (1) et du profilé d'égalisation (5), **en ce que** les faces extérieures, formant les faces visibles (a) du profilé de recouvrement (1) et du profilé d'égalisation (5), du pré-profilé (8) sont chacune revêtues d'une bande (13), faisant saillie des bords longitudinaux (10) des faces visibles (a), de la couche de couverture (7), et **en ce que**, après un repli des zones de bande (12), ressortant, de la couche de couverture (7) autour des bords longitudinaux (10) des faces visibles (a), la nervure (9), située entre le profilé de recouvrement (1) et le profilé d'égalisation (5), est séparée.

2. Procédé selon la revendication 1, **caractérisé en ce que** les faces visibles (a) du profilé de recouvrement (1) et du profilé d'égalisation (5) sont revêtues d'une couche de couverture (7) commune, pontant l'espace libre (11) existant entre les bords longitudinaux (10) des faces visibles (a), avant que la couche de couverture (7) soit séparée, dans la zone de l'espace libre (11), et pliée, en bande, autour des bords longitudinaux (10) des faces visibles (a) du profilé de recouvrement (1) et du profilé d'égalisation (5).

3. Procédé selon la revendication 1, **caractérisé en ce que** la couche de couverture (7) est collée sur le pré-profilé (8), en bandes (13) se chevauchant le cas échant les unes les autres dans la zone de l'espace libre (11), entre les bords longitudinaux (10) des faces visibles (a) du profilé de recouvrement (1) et du profilé d'égalisation (5), avant que les zones de bande (12), ressortant dans l'espace libre (11), soient pliées autour des bords longitudinaux (10) des faces visibles (a) du profilé de recouvrement (1) et du profilé d'égalisation (5).
